# EUROPÄISCHE PATENTANMELDUNG

(11) **EP 4 145 956 A1**
(43) Veröffentlichungstag der Anmeldung: **08.03.2023**
(21) Anmeldenummer: 22189993.3
(22) Anmeldetag: 11.08.2022
(51) Int. Cl.: H05B 3/34, H05B 3/14

(54) **FLEXIBLES FLÄCHENGEBILDE**

(30) Priorität: 07.09.2021 DE 102021209845; 04.10.2021 DE 102021211137
(71) Anmelder: Benecke-Kaliko AG, 30419 Hannover (DE)
(72) Erfinder: Dr. Nassauer, Benjamin, 30165 Hannover (DE); Mikulski, Sebastian, 30165 Hannover (DE); Jörger, Christian, 30165 Hannover (DE)
(74) Vertreter: Continental Corporation

(57) **Zusammenfassung**

Die Erfindung betrifft ein flexibles Flächengebilde (1), umfassend ein mindestens einschichtig ausgebildetes Decksubstrat (10) mit einer Unterseite und einer Oberseite, die zugleich die Oberseite des Flächengebildes (1) darstellt und eine elektrisch leitfähige Funktionsschicht (11), die unterhalb des Decksubstrates (10) angeordnet ist, wobei die elektrisch leitende Funktionsschicht (11) unmittelbar auf die Unterseite des Decksubstrates (10) haftfest aufgebracht ist, und von einer elektrisch nicht leitenden Trägerfolie (110) und auf die Trägerfolie (110) gedruckten und aushärtend getrockneten Leiterbahnen aus mindestens einer elektrisch leitfähigen Paste (111, 112) gebildet ist.

## Beschreibung

Die Erfindung betrifft ein flexibles Flächengebilde, umfassend ein mindestens einschichtig ausgebildetes Decksubstrat mit einer Unterseite und einer Oberseite, die zugleich die Oberseite des Flächengebildes darstellt und eine elektrisch leitfähige Funktionsschicht, die unterhalb des Decksubstrates angeordnet ist.

Flexible Flächengebilde der eingangs genannten Art sind vielfältig bekannt und werden beispielsweise zur Bekleidung von Berührungsflächen in Kraftfahrzeugen, beispielsweise an Sitzflächen, Lenkrädern und Armauflagen verwendet. Sofern diese Flächengebilde beheizt werden sollen, werden standardmäßig Drahtheizungen eingesetzt, d. h. im Bereich eines aus dem Flächengebilde erstellten Bezugs oder darunterliegend werden Drähte eingearbeitet, die bei Beaufschlagung mit elektrischem Strom als Widerstandsheizung arbeiten und sich erwärmen. Des Weiteren kommen Heizfolien zum Einsatz, die jedoch relativ steif sind, was dem Komfort abträglich ist. Mit vergleichbaren Aufbauten werden auch Sensoren und andere elektrische Funktionselemente realisiert.

Diese vorgenannten Funktionselemente vermindern den Sitzkomfort bzw. den haptischen Komfort und müssen durch eine zusätzliche Schaumschicht abgepolstert werden. Eine Schaumschicht zwischen dem Heizelement und der zu beheizenden Oberfläche vermindert jedoch die Heizleistung. Im Falle der Ausbildung von Sensoren kann sich eine solche Schaumschicht ebenfalls negativ auf das Messergebnis auswirken. Je nach Ausführungsart gibt es darüber hinaus Einschränkungen bezüglich der möglichen darstellbaren Geometrie.

Es ist daher bereits vorgeschlagen worden, sehr dünne Drähte oder besonders weiche elektrische Funktionsfolien in das Bezugsmaterial zu integrieren. Dies führt jedoch häufig zu Schwierigkeiten bei der Kontaktierung.

Aus der EP 3085198B1 ist darüber hinaus ein elektrisch heizbares Flächenelement für einen Fahrzeugsitz bekannt, bei der auf eine elektrisch nicht leitende Trägerschicht eine elektrisch leitfähige und als Widerstandsheizung ausgebildete Beschichtung aufgebracht wird, die von einer elektrisch leitfähigen Paste gebildet wird, welche auf die Trägerschicht aufgedruckt wird. Dabei wird ein festes Druckmuster in Form einer Netzoder Gitterstruktur verwendet, um ein universelles und als Rollenware bereitgestelltes Flächenelement zu erhalten, welches nach Zuschnitt und entsprechender Kontaktierung mittels Elektroden als Heizung einsetzbar wird. Dieses bekannte Flächenelement kann beispielsweise unterhalb eines aus einem Kunstleder gebildeten Bezuges angeordnet werden. Dabei gibt es jedoch Einschränkungen hinsichtlich der darstellbaren Geometrien.

Aufgabe der Erfindung ist es daher, ein flexibles Flächengebilde der eingangs genannten Art vorzuschlagen, welches eine elektrisch leitfähige Funktionsschicht aufweist, die ohne zusätzliche Abpolsterung durch eine Schaumschicht möglichst nah am Decksubstrat integriert werden kann, dessen haptische Eigenschaften möglichst nicht beeinflusst und auch bei dauerhafter mechanischer Belastung funktionssicher bleibt. Des Weiteren soll ein hoher Freiheitsgrad bei den möglichen Bauteilgeometrien erreicht werden und eine Kontaktierung an einer frei wählbaren Stelle im nichtsichtbaren Bereich möglich sein.

Zur Lösung der gestellten Aufgabe wird erfindungsgemäß die Ausgestaltung eines flexiblen Flächengebildes gemäß den Merkmalen des Patentanspruches 1 vorgeschlagen.

Vorteilhafte Ausgestaltungen und Weiterbildungen der Erfindung sind Gegenstand der abhängigen Ansprüche.

Erfindungsgemäß wird vorgeschlagen, dass die elektrisch leitende Funktionsschicht unmittelbar auf die Unterseite des Decksubstrates haftfest aufgebracht ist und von einer elektrisch nichtleitenden Trägerfolie und auf die Trägerfolie gedruckten und aushärtend getrockneten Leiterbahnen aus mindestens einer elektrisch leitfähigen Paste gebildet ist.

Erfindungsgemäß wird somit die Funktionsschicht in Anpassung an die gewünschte elektrische Funktion und die vorgesehene Geometrie eines mit dem flexiblen Flächengebilde zu versehenden Bauteils mit entsprechend angepasstem individuellen Verlauf der Leiterbahnen auf eine nicht leitende Trägerfolie gedruckt, wozu eine oder mehrere an sich bekannte, am Markt verfügbare leitfähige Pasten verarbeitet werden. Nachdem die gedruckten Leiterbahnen aus der mindestens einen elektrisch leitfähigen Paste durch Trocknen ausgehärtet sind, wird die solchermaßen gebildete elektrisch leitende Funktionsschicht haftfest und unmittelbar auf die Unterseite des Decksubstrats aufgebracht, zum Beispiel durch Kaschieren und befindet sich somit als verbundene Einheit unmittelbar unterhalb des Decksubstrats, welches beispielsweise als Bezugsmaterial dienen kann.

Das Decksubstrat kann beispielsweise von einem ein- oder mehrschichtig ausgebildeten Kunstleder, einem textilen Flächengebilde oder einem Naturleder gebildet sein.

Die Trägerfolie und die für die Bedruckung verwendete elektrisch leitfähigen Pasten sind vorzugsweise besonders dehnfähig ausgebildet, indem diese aus besonders elastischen Kunststoffen und in geringer Materialstärke ausgebildet sind. Sie sind somit auch für zyklische Dehnungsbelastungen über die gesamte Produktlebensdauer geeignet.

Da die elektrisch leitende Funktionsschicht des erfindungsgemäßen flexiblen Flächengebildes unmittelbar auf die Unterseite des Decksubstrats haftfest aufgebracht ist, befindet sie sich in nächstmöglicher Anordnung zum Decksubstrat, was bei Heizanwendungen einen besonders guten Wärmeübergang sicherstellt und bei Sensoranwendungen der Funktionsschicht der Verfälschung der Messergebnisse vorbeugt.

Die leitfähige Paste kann nach einem Vorschlag der Erfindung elektrisch leitfähige Partikel in einer Polymermatrix umfassen, wobei die leitfähige Paste darüber hinaus für die Ausgestaltung als Heizelement insbesondere Graphitpartikel oder andere schwachleitfähige Partikel und für die Ausbildung von hoch leitfähigen Leiterbahnen und Elektroden oder zur Ausbildung von Sensoren Silberpartikel o. ä. sehr leitfähige Partikel oder Strukturen enthalten kann.

Es kann vorgesehen sein, die leitfähigen Pasten einschichtig oder ggf. auch mehrschichtig auf die Trägerfolie zu drucken, um die gewünschten Leiterbahnen zu erhalten. Beispielsweise kann eine erste Schicht aus einer hoch leitfähigen Paste auf die Trägerfolie aufgedruckt werden, um Leiterbahnen für die Kontaktierung mit Anschlussleitungen und für die Zuleitung zu Widerstandsheizelementen auszubilden. Auf diese Schicht kann sodann z.B. eine weitere Schicht aus einer für Heizanwendungen geeigneten Paste aufgedruckt werden, um ein oder mehrere Widerstandsheizelemente zu bilden. Das Druckbild selbst ist dabei stets frei wählbar und vorzugsweise streifen- bzw. linienförmig.

Die Trägerfolie kann aus geeigneten Kunststoffen, z.B. Polyolefinen, Polyester oder Polyurethan bestehen.

Die Pasten können durch geeignete Druckverfahren, wie z.B. Siebdruck, auf die Trägerfolie aufgebracht werden. Die Schichtstärke der getrockneten Paste sollte vorzugsweise im Bereich 5-30 µm liegen.

Nach einem weiteren Vorschlag der Erfindung kann auf die Trägerfolie zusätzlich in nicht mit der elektrisch leitfähigen Paste zur Ausbildung der Leiterbahnen bedruckten Bereichen und/oder auf die Leiterbahnen aus der gedruckten leitfähigen Paste selbst eine elektrisch nicht leitfähige Paste aufgedruckt werden, die die Funktion eines Isolators übernimmt.

Nach einer weiteren Ausführungsform der Erfindung wird die Trägerfolie mit ihrer mit der Paste bedruckten Seite an die Unterseite des Decksubstrates angelegt und mit dieser haftfest verbunden, zum Beispiel durch (Thermo-) Kaschieren. Es kann auch eine Klebeverbindung vorgesehen werden. Die Trägerfolie liegt sodann auf der dem Decksubstrat abgewandten Unterseite und kann nach einem weiteren Vorschlag der Erfindung auch nach dem Verbinden der Leiterbahnen mit der Unterseite des Decksubstrats abgezogen werden, wodurch die Leiterbahnen auf dem Decksubstrat freigelegt werden. Somit erfüllt die Trägerfolie lediglich die Funktion als Druckträger und wird in einem Transferprozess nach dem Aufbringen der Funktionsschicht auf das Decksubstrat wieder entfernt, sodass nur die gedruckten Leiterbahnen auf dem Decksubstrat verbleiben.

Zur Verbindung der Funktionsschicht mit Anschlussleitungen zum Einspeisen von elektrischem Strom in die Funktionsschicht können nach einem weiteren Vorschlag der Erfindung im Querschnitt U-förmige Crimpverbinder vorgesehen sein, die voneinander beabstandet randseitig am Flächengebilde angeordnet sind und das Decksubstrat und die Funktionsschicht unter elektrischer Kontaktierung der Funktionsschicht übergreifen.

Der Fachmann wird jedoch erkennen, dass auch alternative Ausgestaltungen der elektrischen Kontaktierung zur Verfügung stehen.

Weitere mögliche Ausführungsformen des erfindungsgemäßen flexiblen Flächengebildes sehen vor, dass unterhalb der elektrisch leitenden Funktionsschicht auf der dem Decksubstrat abgewandten Seite mindestens eine weitere Schicht vorgesehen ist. Diese mindestens eine weitere Schicht kann zur Optimierung der haptischen, elektrischen und thermischen Eigenschaften oder der Verarbeitung des flexiblen Flächenelements gemäß der Erfindung dienen. Beispiele derartiger Schichten umfassen Schäume oder Schaumschichten, zum Beispiel auch retikulierte Schaumschichten, Abstandsgewirke, Vliese, Spiegelfolien, Sperrfolien oder Klebstoffschichten, die einzeln oder in Kombination unterhalb der Funktionsschicht vorgesehen sein können.

Das erfindungsgemäße flexible Flächengebilde kann verschiedenste elektrisch leitende Funktionsschichten umfassen, wobei insbesondere mittels der Leiterbahnen der Funktionsschicht ein Heizelement, ein Belegungs- oder Annäherungssensor, ein Temperatursensor, ein Feuchtigkeitssensor, ein Dehnungssensor, ein Herzfrequenzsensor und/oder eine Antenne sowie Leuchtelemente und allgemein Leiterbahnen ausgebildet werden können.

Es versteht sich, dass die durch Bedruckung der Trägerfolie gebildete und aus den gedruckten Leiterbahnen bestehende Elektronik mit klassischen elektronischen Bauelementen, zum Beispiel LEDs, Mikrochips und Sensoren kombiniert werden kann, um eine hybride Elektronik auszubilden.

Das vorangehend erläuterte flexible Flächenelement kann insbesondere als Bezugsmaterial für Fahrzeugsitze, als Automobilinnenraumteil, in Luftfahrzeugen, öffentlichen Verkehrsmitteln, Schiffen, Yachten, öffentliche Einrichtungen, für Polstermöbel oder Massageliegen oder auch für Sportgeräte, Fahrräder, Mobilheime (Wohnwagen, Wohnmobile, Tiny Houses), Helme, Handschuhe, Schuhe und persönliche Schutzausrüstung verwendet werden.

Weitere Einzelheiten der Erfindung werden nachfolgend anhand der ein Ausführungsbeispiel darstellenden Zeichnung erläutert.

Die einzige Figur zeigt in einer schematisierten, vereinfachten Darstellung ein flexibles Flächenelement 1, welches beispielsweise als Bezugsmaterial für einen Pkw-Sitz Verwendung finden kann.

Das flexible Flächenelement 1 umfasst ein mehrere Schichten 100, 101, 102 umfassendes Decksubstrat 10, welches beispielsweise als Kunstleder mit einer textilen Trägerschicht 100, einer darauf aufgebrachten Schaumschicht bzw. einem Schaumstrich 101 sowie einen Deckstrich 102 versehen ist, der gegebenenfalls auch mit einer Ledernarbung oberflächlich geprägt ist. Der Deckstrich102 bildet dabei die Oberseite des Decksubstrats 10, die textile Trägerschicht 100 entsprechend die Unterseite des Decksubstrats 10. Zugleich bildet der Deckstrich 102 auch die oberseitige Oberfläche des gesamten flexiblen Flächengebildes 1.

Unterhalb des Decksubstrats 10 ist unmittelbar angrenzend eine elektrisch leitende Funktionsschicht 11 angeordnet, die ihrerseits aus mehreren nachfolgend erläuterten Schichten besteht.

Die Funktionsschicht 11 wird gebildet, indem eine elektrisch nichtleitende Trägerfolie 110, zum Beispiel aus einem Polyurethan, auf einer ihrer Oberflächen mit einer handelsüblichen elektrisch leitfähigen Paste 111, enthaltend elektrisch leitfähige Partikel zum Beispiel auf Basis von Silber in einer Polymermatrix bedruckt ist. Das Druckmuster ist dabei so gewählt, dass aus der elektrisch leitfähigen Paste 111 nach Trocknung und Aushärtung auf der Trägerfolie 110 Leiterbahnen gebildet werden, die der Funktionsschicht 11 eine gewünschte Funktionalität verleihen. Beispielsweise können die aus der leitfähigen Paste 111 gedruckten Leiterbahnen der Führung von Strom dienen, mit dem die Funktionsschicht 11 im Anwendungsfall beaufschlagt wird. Weitere Leiterbahnen aus einer anderen elektrisch leitfähigen Paste 112 können auf die der Stromführung dienenden Leiterbahnen aus der Paste 111 in einer weiteren Schicht aufgedruckt werden, um beispielsweise die Funktion als Heizelement zu gewährleisten. In diesem Fall umfasst die elektrisch leitfähige Paste 112 beispielsweise Graphitpartikel in einer Polymermatrix, die bei Beaufschlagung mit elektrischem Strom infolge des hohen Widerstands eine Erwärmung hervorrufen.

In denjenigen Bereichen, in denen die Trägerfolie 110 nicht mit der elektrisch leitfähigen Paste 111,112 zur Ausbildung der Leiterbahnen bedruckt ist, kann ebenfalls eine Bedruckung mit einer elektrisch nicht leitfähigen Paste 113 vorgenommen werden, die überdies auch die Leiterbahnen aus der elektrisch leitfähigen Paste 111,112 vollflächig oder bereichsweise überdeckt und als Isolator wirkt.

Unterhalb der solchermaßen gebildeten Funktionsschicht 11, d. h. auf der dem Decksubstrat 10 abgewandten Seite können weitere Schichten, beispielsweise eine Schaumschicht 12 aus Schnittschaum, eine Spiegelfolie 13 sowie eine Klebstoffschicht 14 oder ähnliche Schichten vorgesehen sein.

Die elektrische Kontaktierung der elektrisch leitenden Funktionsschicht 11 und insbesondere der aufgedruckten und der Stromzuführung dienenden Leiterbahnen aus der Paste 111 erfolgt im dargestellten Ausführungsbeispiel über im Querschnitt etwa U-förmig ausgebildete Crimpverbinder 2, die randseitig am flexiblen Flächengebilde vorgesehen sind und in nicht näher dargestellter Weise mit Anschlussleitungen zur Beaufschlagung mit elektrischem Strom für die Leiterbahnen der Funktionsschicht 11 verbunden sind. Die Crimpverbinder 2 sind beispielsweise an den gegenüberliegenden Rändern des Flächengebildes 1 vorgesehen, wobei im dargestellten Ausführungsbeispiel gemäß Figur 1 ein derartiger Crimpverbinder 2 zu erkennen ist.

Der Crimpverbinder 2 übergreift randseitig sowohl das Decksubstrat 10 als auch die elektrisch leitende Funktionsschicht 11, wobei im dargestellten Ausführungsbeispiel jedoch lediglich die Trägerfolie 10 und die aus der Paste 111 gedruckten Leiterbahnen übergriffen und durch Verpressen elektrisch kontaktiert werden. Diese beiden Schichten der Funktionsschicht 11 sind insoweit mit einem gewissen seitlichen Überstand über den weiteren Schichten 112,113 sowie den weiteren Schichten 12,13 und 14 ausgebildet.

Die Befestigung der solchermaßen ausgebildeten Funktionsschicht 11 an der Unterseite des Decksubstrats 10, die im dargestellten Ausführungsbeispiel von der textilen Trägerschicht 100 gebildet wird, erfolgt beispielsweise durch Kaschieren der bedruckten Trägerfolie 110 auf die unterseitige Oberfläche der textilen Trägerschicht 100.

Durch ein solches Aufbringen der Funktionsschicht 11 unmittelbar auf die Unterseite des Decksubstrats 10 wird die Funktionsschicht 11 mechanisch fixiert. Da die Funktionsschicht 11 im Bereich ihrer Leiter durch ein Druckverfahren hergestellt wird, gibt es keinerlei Einschränkungen bezüglich der darstellbaren Geometrie und Funktionalität. Die Kontaktierung kann im späteren Anwendungsfall nicht sichtbaren Bereich, z.B. am Rand derselben erfolgen.

Die Funktionsschicht 11 wird bevorzugt mit möglichst geringer Schichtdicke ausgeführt, sodass keine zusätzliche Schaumschicht zwischen Funktionsschicht 11 und Decksubstrat 10 benötigt wird. Darüber hinaus wird die Haptik des Decksubstrats 10 durch die dünne Funktionsschicht 11 nicht beeinträchtigt.

Sofern die Funktionsschicht 11 die Funktion einer Heizung übernimmt, entsteht die gewünschte Heizwirkung dicht unterhalb der Oberfläche des Decksubstrats 10, was zu kurzen Aufheizzeiten bei geringem Energieeinsatz führt.

Die bedarfsweise unterhalb der Funktionsschicht 11 als weitere Schichten angeordneten Schaumschichten 12 und Spiegelfolien 13 sorgen für eine Isolation zu einem eventuell vorhandenen Bauteilträger, auf den das flexible Flächengebilde 1 mittels der Klebstoffschicht 14 aufgebracht werden kann und optimieren die Energieeffizienz und die Aufheizzeit.

Aufgrund der typischerweise nur geringen thermischen Kapazität des Decksubstrats 10 ist es möglich, das Decksubstrat 10 auf Temperaturen von über 42 °C aufzuheizen, ohne dass es bei Berührung zu Verbrennungen kommt. In einem solchen Fall kann das flexible Flächengebilde 1 auch als Strahlungsheizung eingesetzt werden.

Weitere Anwendungsfälle umfassen Bezüge für Sitze oder Anbauteile im Interieur von Fahrzeugen, Motorradsitze oder Polstermöbel. Die Bauteilherstellung erfolgt dabei mit gängigen Verfahren, zum Beispiel Polstern oder Kaschieren.

### Bezugszeichenliste:

- 1: flexibles Flächengebilde
- 2: Crimpverbinder
- 10: Decksubstrat
- 11: Funktionsschicht
- 12: Schaumschicht
- 13: Spiegelfolie
- 14: Klebstoffschicht
- 100: textile Trägerschicht
- 101: Schaumstrich
- 102: Deckstrich
- 110: Trägerfolie
- 111: elektrisch leitfähige Paste
- 112: elektrisch leitfähige Paste
- 113: elektrisch nicht leitfähige Paste

## Patentansprüche

1. Flexibles Flächengebilde (1), umfassend ein mindestens einschichtig ausgebildetes Decksubstrat (10) mit einer Unterseite und einer Oberseite, die zugleich die Oberseite des Flächengebildes (1) darstellt und eine elektrisch leitfähige Funktionsschicht (11), die unterhalb des Decksubstrates (10) angeordnet ist, **dadurch gekennzeichnet, dass** die elektrisch leitende Funktionsschicht (11) unmittelbar auf die Unterseite des Decksubstrates (10) haftfest aufgebracht ist, und von einer elektrisch nicht leitenden Trägerfolie (110) und auf die Trägerfolie (110) gedruckten und aushärtend getrockneten Leiterbahnen aus mindestens einer elektrisch leitfähigen Paste (111, 112) gebildet ist.

2. Flexibles Flächengebilde (1) nach Anspruch 1, **dadurch gekennzeichnet, dass** die leitfähige Paste (111, 112) elektrisch leitfähige Partikel in einer Polymermatrix umfasst.

3. Flexibles Flächengebilde (1) nach Anspruch 1 oder 2, **dadurch gekennzeichnet, dass** die leitfähige Paste (111, 112) Graphitpartikel und/oder Silberpartikel enthält.

4. Flexibles Flächengebilde (1) nach einem der Ansprüche 1 bis 3, **dadurch gekennzeichnet, dass** auf die Trägerfolie (110) in nicht mit der elektrisch leitfähigen Paste zur Ausbildung der Leiterbahnen bedruckten Bereichen und/oder auf die Leiterbahnen aus der leitfähigen Paste (111, 112) eine elektrisch nicht leitfähige Paste (113) vollflächig oder bereichsweise aufgedruckt ist.

5. Flexibles Flächengebilde (1) nach einem der Ansprüche 1 bis 4, **dadurch gekennzeichnet, dass** die Trägerfolie (110) mit mehreren Schichten der elektrisch leitfähigen und/oder elektrisch nicht leitfähigen Pasten (111, 112, 113) bedruckt ist.

6. Flexibles Flächengebilde (1) nach einem der Ansprüche 1 bis 5, **dadurch gekennzeichnet, dass** die Trägerfolie (110) mit ihrer mit der Paste (111, 112, 113) bedruckten Seite an die Unterseite des Decksubstrates (10) angelegt und mit dieser haftfest verbunden ist.

7. Flexibles Flächengebilde (1) nach Anspruch 6, **dadurch gekennzeichnet, dass** die Trägerfolie (110) nach dem Bedrucken mit den Pasten (111, 112, 113) und Verbinden der Funktionsschicht (11) mit dem Decksubstrat (10) abziehbar und die gedruckten Leiterbahnen freilegbar sind.

8. Flexibles Flächengebilde (1) nach einem der Ansprüche 1 bis 7, **dadurch gekennzeichnet, dass** zur Verbindung der Funktionsschicht (11) mit Anschlussleitungen zum Einspeisen von elektrischem Strom in die Funktionsschicht (11) im Querschnitt U-förmige Crimpverbinder (2) vorgesehen sind, die voneinander beabstandet randseitig am Flächengebilde (1) angeordnet sind und das Decksubstrat (10) und die Funktionsschicht (11) unter elektrischer Kontaktierung der Funktionsschicht (11) übergreifen.

9. Flexibles Flächengebilde (1) nach einem der Ansprüche 1 bis 8, **dadurch gekennzeichnet, dass** unterhalb der elektrisch leitenden Funktionsschicht (11) auf der dem Decksubstrat (10) abgewandten Seite mindestens eine weitere Schicht vorgesehen ist.

10. Flexibles Flächengebilde (1) nach Anspruch 9, **dadurch gekennzeichnet, dass** die mindestens eine Schicht als Schaumschicht (12), Abstandsgewirke, Vlies, Spiegelfolie (13), Sperrfolie und/oder Klebstoffschicht (14) ausgebildet ist.

11. Flexibles Flächengebilde (1) nach einem der Ansprüche 1 bis 10, **dadurch gekennzeichnet, dass** die Funktionsschicht (11) ein Heizelement, einen Belegungsoder Annäherungssensor, einen Temperatursensor, einen Feuchtigkeitssensor, einen Dehnungssensor, einen Herzfrequenzsensor, Leuchtelemente und/oder eine Antenne ausbildet.

12. Flexibles Flächengebilde (1) nach einem der Ansprüche 1 bis 11, **dadurch gekennzeichnet, dass** die gedruckten Leiterbahnen mit elektronischen Bauelementen kombiniert ist.
